# EUROPÄISCHE PATENTSCHRIFT

(11) **EP 0 546 128 B1**
(45) Veröffentlichungstag und Bekanntmachung des Hinweises auf die Patenterteilung: **30.08.1995**
(21) Anmeldenummer: 92911316.5
(22) Anmeldetag: 30.05.1992
(51) Int. Cl.: E02D 5/76, E21D 20/02

(54) **INJEKTIONSROHR UND VERFAHREN ZUM SETZEN EINES GEBIRGSANKERS**
INJECTION PIPE AND PROCESS FOR SETTING A ROCK ANCHOR
PROCEDE ET TUYAU D'INJECTION POUR LA POSE DE BOULONS D'ANCRAGE

(30) Priorität: 02.07.1991 DE 4121851; 24.08.1991 DE 4128154
(43) Veröffentlichungstag der Anmeldung: 16.06.1993
(73) Patentinhaber: GD-ANKER GMBH, D-38723 Seesen (DE)
(72) Erfinder: GRUBER, Heinz, D-3370 Seesen/Rhüden (DE)
(74) Vertreter: Sobisch, Peter, Dipl.-Ing.
(86) Internationale Anmeldenummer: EP9201208
(87) Internationale Veröffentlichungsnummer: WO9301363

(56) Entgegenhaltungen:
- AT-C- 361 857
- DE-C- 719 255
- FR-A- 2 306 307
- GB-A- 1 156 673
- US-A- 3 869 869
- US-A- 3 994 138

## Beschreibung

Die Erfindung bezieht sich auf ein Injektionsrohr gemäß Anspruch 1. Sie bezieht sich ferner auf ein Verfahren zum Setzen eines Gebirgsankers entsprechend Anspruch 22.

Injektionsbohranker als solche sind bekannt. Sie entsprechen strukturell im wesentlichen Bohrstangen, bzw. Injektionsrohren, die nach Erstellung der Bohrung unmittelbar als Gebirgsanker benutzt werden und demzufolge als verlorenes Werkzeug innerhalb der Bohrung verbleiben.

Beispielsweise ist aus der DE-A-37 24 165 ein Injektionsbohranker bekannt, der aus wenigstens einem über seine gesamte Länge mit Außengewinde versehenen Ankerstangenabschnitt besteht, an dessen einem der Bohrlochsohle zugekehrten Ende eine plattenartige, den Ankerstangenabschnitt radial überragende, mit Schneidkanten versehene Bohrkrone angeschweißt ist. Ein den Ankerstangenabschnitt axial durchziehender Längskanal endet im Bereich der Bohrkrone in einer axialen Spülbohrung, wobei in einem der Bohrkrone unmittelbar benachbarten Bereich weitere, zu Spülzwecken dienende Querbohrungen vorgesehen sind. Ein solcher Injektionsbohranker ist grundsätzlich zum Erstellen von Bohrungen und anschließendem Setzen von Gebirgsankern geeignet, wobei zunächst unter Verwendung eines geeigneten Spülmediums eine Bohrung erstellt wird, welches Spülmedium über die genannte Spülbohrung des Bohrkopfes sowie die genannten Querbohrungen austritt, das als Folge des Bohrvorgangs gelöste Gestein aufnimmt und in Richtung auf die Bohrlochmündung hin ausspült. Anschließend wird der Längskanal in Verbindung mit den Querbohrungen zum Einbringen eines aushärtbaren Mediums, z.B. einer Mörtelsuspension benutzt, welche im Bereich des Bohrkopfes in den Ringraum zwischen der Außenseite des Ankerstangenabschnitts und der Innenseite des Bohrloches eintritt und diesen, von der Bohrlochsohle bis zu dessen Mündung hin fortschreitend in der Folge ausfüllt. Während dieses Ausfüllens werden in den einzelnen Gebirgsschichten verbleibende Risse und Spalten ausgefüllt und auf diese Weise ein zuverlässiger Verbund zwischen Gebirgsanker und Gebirge hergestellt, welcher durch das sich über die Außenseite des Ankerstangenabschnitts erstreckende Gewinde weiter verbessert wird.

Aus dem Prospekt "Riploy, Extension rod equipment", P. & V. (Mining & Engineering) Limited, Sheffield, England 1971 sowie der DE-A-34 00 182 sind darüber hinaus aufschraubbare Bohrköpfe für Bohrstangen bzw. Bohranker bekannt.

Gebirgsanker dienen im Tunnel- und Stollenbau bekanntlich zur Stabilisierung von Hohlraumwandungen und werden darüber hinaus auch zur Hangsicherung eingesetzt. Ihre Wirkungsweise beruht im wesentlichen auf der Herstellung eines Verbundes zwischen den in Längsrichtung des Ankers aufeinanderfolgenden Gebirgsschichten. Schwierig gestaltet sich die Stabilisierung in allen den Fällen, in denen die miteinander zu verbindenden Schichten als kohäsionsarm anzusehen sind, so daß zur Erzielung einer zuverlässigen Verankerung stets besondere Maßnahmen erforderlich sind.

Aus der FR-A-2 306 307 ist ein Injektionsrohr bekannt, welches als Bohrrohr ausgebildet ist und an seinem einer Bohrspitze zugekehrten Ende mit mehreren, seitliche Austrittsöffnungen aufweisenden Verpreßventilen ausgerüstet ist. Das Bohrrohr ist außenseitig teilweise mit einer Förderwendel und an seinem der Bohrspitze abgekehrten Ende mit einem Kupplungsorgan versehen, welches das Anbringen von Verlängerungsstangen ermöglicht. Der durch das Bohrrohr definierte Längskanal ist über Austrittsbohrungen im Bereich des Bohrkopfes fortgeführt, so daß unter Verwendung eines Spülmediums gebohrt werden kann. Über dieses Bohrrohr wird nach Erstellen einer Bohrung eine Mörtelsuspension eingeführt, welche u.a. seitlich über die Verpreßventile austritt und in diesem Bereich das umliegende Erdreich durchdringt. In das eigentliche Bohrrohr wird ein stabförmiger Zuganker eingesetzt, der innerhalb desselben wiederum über eine Mörtelsuspension fixiert wird. Ein ähnliches Injektionsrohr ist aus der AT-A-361 857 bekannt, welches aus einem bohrlochsohlenseitig über einen Deckel dicht verschlossenen Rohrkörper besteht, der wiederum mit mehreren axial mit Abstand voneinander angeordneten Verpreßventilen ausgerüstet ist und im übrigen innen- und außenseitig gewindeartig profiliert ist. Die Verpreßventile werden durch glattwandige, mit Querbohrungen versehene Rohrabschnitte gebildet, die außenseitig durch eine elastisch verformbare Manschette umgeben sind. Das Injektionsrohr ist zur Aufnahme mehrerer stabartiger Ankerelemente sowie eines zentral angeordneten Injektionsschlauches ausgerüstet. Über die Verpreßventile wird wiederum seitlich Zementmilch ausgepreßt, welche angrenzende Bodenformationen durchdringt und Verfestigungszonen bildet, die der Verbesserung der Verankerung dienen. Im Anschluß an dieses Auspressen von Zementmilch über die Verpreßventile werden innerhalb des Injektionsrohres verbliebene Zementmilchreste herausgespült und Ankerelemente eingeführt, welche am oberen Ende aus dem Injektionsrohr herausragen und welche innerhalb des Injektionsrohres wiederum über eingeführte Zementmilch festgelegt werden.

Es ist die Aufgabe der Erfindung, ein Injektionsrohr der eingangs bezeichneten Gattung insbesondere mit Hinblick auf eine Verwendung bei extrem kohäsionsarmem Gebirge weiter zu verbessern. Gelöst ist diese Aufgabe bei einem gattungsgemäßen Injektionsrohr durch die Merkmale des Anspruchs 1.

Der eingesetzte Rohrabschnitt ist mit einem Rückschlagventil ausgerüstet, welches eine Ausströmung quer aus dem zentralen Längskanal hinaus ermöglicht, jedoch eine Rückströmung sperrt. Dieses Rückschlagventil ist bestimmungsgemäß dazu nutzbar, um nach anfänglichem Mörteleinbringen in das Bohrloch den den Rohrabschnitt im Bereich dieses Verpreßventils umgebenden Mörtelkörper hydraulisch aufzusprengen und entsprechend dem Zuführungsdruck der Mörtelsuspension oder eines sonstigen aushärtungsfähigen Mediums volumenmäßig aufzuweiten. Angestrebt wird in jedem Fall eine nachträgliche Erweiterung des Gebirgsbereichs, der von der Mörtelsuspension durchdrungen wird und somit zur Verbundwirkung zwischen Gebirge und Injektionsrohr bzw. zur Verfestigung sowie Stabilisierung des Gebirges beiträgt. Es ergibt sich auf diese Weise eine einem Spreizdübel vergleichbare Verankerungswirkung, die nach Maßgabe des Zuführungsdrucks der Mörtelsuspension sowie der Beschaffenheit des umliegenden Gebirges räumlich in einem hohen Maß ausdehnbar ist. Sobald die weitere Zuführung an Mörtelsuspension eingestellt wird, wird durch dieses Verpreßventil ein Rückströmen in den Längskanal des Injektionsrohres verhindert, so daß der Aushärtungsvorgang anschließend einsetzen kann. Entsprechend der unter Mitwirkung des/der Verpreßventile erzielten Aufweitung des von der Mörtelsuspension erfaßten Bereiches ergibt sich auch bei kohäsionsarmem Gebirge eine zuverlässige Verbundwirkung zwischen Injektionsrohr und Gebirge.

Das Injektionsrohr ist nach Art eines Injektionsbohrankers ausgebildet und bohrlochsohlenseitig mit einer Bohrkrone ausgerüstet. Es ist dies der wesentliche, jedoch nicht ausschließliche Anwendungsfall des Erfindungsgegenstands. Die Benutzung von Verpreßventilen entsprechend obigen Ausführungen setzt naturgemäß voraus, daß nach einem anfänglichen Verfüllen des erstellten Bohrlochs mit einer Mörtelsuspension unter Verwendung des innerhalb desselben befindlichen Injektionsbohrankers die ohnehin vorhandenen Austrittsöffnungen des Bohrkopfes sowie des bohrkopfnahen Bereichs des Ankerstangenabschnitts gesperrt werden können. Dies kann beispielsweise durch Einführen eines Verdrängungskörpers geschehen, durch dessen Einführung in den Längskanal die noch innerhalb desselben im Anschluß an das Verfüllen des Bohrlochs vorhandene Mörtelsuspension über die genannten Austrittsöffnungen verdrängt und in das Gebirge überführt wird. Dieser Verdrängungskörper verbleibt anschließend innerhalb des Längskanals und wird so weit in diesen eingeführt, daß in jedem Fall die Verpreßventile innenseitig freigelegt sind. Eine andere Vorgehensweise wird bei erfindungsgemäßen Injektionsbohrankern ermöglicht. Deren Wesensmerkmal ist wenigstens ein den Austrittsöffnungen der Bohrkrone sowie des bohrkronennahen Bereichs des Ankerstangenabschnitts zugeordnetes Ventil, welches in den Längskanal eingesetzt ist und nach Art eines Rückschlagventils ausgebildet ist. In dem der Bohrsohle benachbarten Bereich befinden sich erfindungsgemäß somit zwei Ventile bzw. Gruppen von Ventilen, nämlich die bereits genannten Verpreßventile einerseits und die den Austrittsöffnungen unter anderem der Bohrkrone zugeordneten Ventile andererseits. Beide Ventile unterscheiden sich durch ihre Vorspannung und treten niemals gleichzeitig in Funktion. So ist die Vorspannung der Verpreßventile derart bemessen, daß diese erst bei einem für das nachträgliche Verpressen ausreichenden Druck öffnen, nicht hingegen bei dem Druck, unter dem anfänglich Spülflüssigkeit während des Bohrens steht sowie die anfänglich zwecks Bohrlochverfüllung eingeführte Mörtelsuspension. Die der Bohrkrone bzw. dem bohrkronennahen Bereich zugeordneten Ventile sind demzufolge derart bemessen, daß diese bei einem solchen Druck bereits öffnen, unter dem die Spülflüssigkeit bzw. die anfänglich eingeführte Mörtelsuspension steht. Wesentlich ist somit, daß die beiden genannten Gruppen von Ventilen stets nacheinander, nämlich während unterschiedlicher Arbeitsphasen und damit niemals gleichzeitig öffnen. Wesentlich ist auch die Ausbildung beider Ventilarten nach Art von Rückschlagventilen, wodurch eine Strömung eines fließfähigen Mediums durch diese Ventile in lediglich einer Richtung, nämlich aus dem Längskanal heraus in den umliegenden Gebirgsraum hinein ermöglicht wird.

Das Verpreßventil ist gemäß den Merkmalen der Ansprüche 4 und 5 vorzugsweise lediglich in einem der Bohrkrone benachbarten Bereich angeordnet. Es kann sich hierbei beispielsweise um einen Bereich ausgehend von der Bohrkrone von bis zu 50% der Länge des der Bohrkrone benachbarten Ankerstangenabschnitts handeln. Auf diese Weise ist sichergestellt, daß insbesondere der der Bohrlochsohle benachbarte Bereich eine Spreizwirkung und damit eine sichere Fixierung in dem umliegenden Gebirge erfährt.

Es ist auch denkbar, mehrere Verpreßventile entlang des Injektionsbohrankers vorzusehen, so daß die Verankerungswirkung in einem größeren räumlichen Bereich verbessert werden kann. Auch in diesem Fall sind die Verpreßventile vorzugsweise in einem solchen Längenbereich - beginnend mit der Bohrkrone - angeordnet, der höchstens 50% der Gesamtlänge des Injektionsbohrankers bzw. des/der Ankerstangenabschnitts/Ankerstangenabschnitte beträgt. Es kann dies im Einzelfall nach Maßgabe der vorgefundenen Beschaffenheit der zu verbindenden Gebirgsschichten festgelegt werden.

Die Merkmale der Ansprüche 6 und 7 sind auf eine besonders einfache und kostengünstige zu realisierende Ausführungsform der einzusetzenden Verpreßventile, insbesondere Rückschlagventile, gerichtet. Diese Ventile können an beliebiger Stelle entlang der Ankerstangenabschnitte angeordnet werden. Sie bestehen im wesentlichen aus einem aus einem elastischen Werkststoff bestehenden Schlauchabschnitt, der über den Ankerstangenabschnitt geschoben wird und in seiner endgültigen Montageposition eine Querbohrung dichtend überdeckt. Die genannten Arretierringe überragen radial den Schlauchabschnitt und sichern dessen axiale Position insbesondere während des Bohrens.

Anstelle einer Querbohrung - und zwar in gleichmäßiger Umfangsverteilung-können auch mehrere Querbohrungen vorgesehen sein, um ein möglichst gleichförmiges Austreten der Mörtelsuspension zu ermöglichen. Der Schlauchabschnitt kann besonders vorteilhaft aus einem faserverstärkten Gummiwerkstoff oder einem Werkstoff vergleichbarer Elastizität bestehen, die in jedem Fall dahingehend bemessen ist, daß während des anfänglichen Verfüllens des Bohrlochs die Ventile funktionslos bleiben, das heißt im Schließzustand verharren. Erst auf einen erhöhten Zuführungsdruck hin, wobei ein vorheriges Verschließen der Austrittsöffnungen des Bohrkopfes und sonstiger, zu Spülzwecken benutzte Austrittsbohrungen beispielsweise mittels eines Verschlußkörpers vorausgesetzt wird, öffnen die Verpreßventile.

Gemäß den Merkmalen des Anspruchs 8 ist für jede Bohrung des Ankerstangenabschnitts bzw. des Rohrelements des Verpreßventils ein Sperrkörper vorgesehen, der durch den Hüllkörper in einer die Bohrungen dichtend verschließenden Position gehalten ist. Der Hüllkörper bildet in diesem Fall eine den Sperrkörper in der Schließposition haltende Rückstellfeder. Der Sperrkörper als solcher kann grundsätzlich eine beliebige Gestalt aufweisen und ist z.B. als Kugel, Kegel, Kegelstumpf usw. ausgebildet. Es ist diese Ausbildung eines Verpreßventils als besonders zuverlässig anzusehen und insbesondere für sehr hohe Drücke geeignet.

Die Merkmale der Ansprüche 9 und 10 sind auf unterschiedliche Varianten insoweit gerichtet, als der Sperrkörper als von dem Hüllkörper getrenntes oder mit diesem zusammenhängendes bzw. einstückiges Bauteil ausgebildet sein kann.

Die Merkmale der Ansprüche 11 bis 13 sind auf weitere Ausgestaltungen des Sperrkörpers sowie der mit diesem zusammenwirkenden Bohrung gerichtet. Im Falle der Verwendung einer Armierungseinlage ergibt sich eine hohe Steifigkeit des Sperrkörpers, welche bei sehr hohen Drücken von Vorteil sein kann. Die Bohrung weist eine sich einwärts verjüngende Gestalt auf, und es ist der Sperrkörper an diese Gestaltung angepaßt. Auf diese Weise ergibt sich bei Reduzierung des Druckes ein erleichtertes Einführen des Sperrkörpers in die Bohrung.

Besonders vorteilhaft kann das Verpreßventil als Zwischenelement zwischen zwei Rohrelementen ausgestaltet sein, wobei beispielsweise die die Funktion von Arretierringen übernehmenden Rohrzylinder strukturell Ankerstangen entsprechen, so daß ein zentrales Rohrelement, welches beiderseits über die Rohrzylinder hinausragt als Einschraubende zur Anknüpfung an ein Ankerstangenende benutzt werden kann. Es bringt dies den Vorteil mit sich, daß sich durch das Verpreßventil keine aus der Ankerstange herausragende Strukturelemente ergeben, nachdem der genannte Hüllkörper praktisch bündig mit dem Rohrzylinder bzw. Arretierringen ausgebildet ist. Diese vergleichsweise "glatte" Gestaltung der Ankerstangen begünstigt während des Bohrbetriebs das Abströmen einer mit Gesteinspartikeln befrachteten Spülflüssigkeit.

Die Verbindung der Arretierringe mit dem Ankerstangenabschnitt kann entsprechend den Merkmalen der Ansprüche 14 und 15 entweder durch Verschrauben oder Verschweißen erfolgen.

Die eingangs geschilderte Aufgabe ist - bezogen auf ein entsprechendes Verfahren - durch die Merkmale des Anspruchs 22 gelöst. Hiernach wird nach einem anfänglichen Einbringen von Mörtelsuspension über den Längskanal des sich in dem Bohrloch befindlichen Injektionsbohrankers dieser Längskanal von der in diesem noch befindlichen Mörtelsuspension befreit, und zwar zumindest so weit, daß die Verpreßventile radial innenseitig freigelegt sind. Erforderlich ist ferner, daß aufgrund der endgültigen Position des Verdrängungskörpers sämtliche der herkömmlichen Austrittsöffnungen in geeigneter Weise verschlossen werden. In der Folge, das heißt frühestens nach einem anfänglichen Abbinden bzw. einer beginnenden Aushärtung des den Ankerstangenabschnitt umgebenden Mörtels, wird dieser hydraulisch gesprengt. Dieser Vorgang kann durch Einführung eines flüssigen Mediums wie z.B. Wasser, jedoch auch durch Mörtelsuspension durchgeführt werden. Der während des Spülens bzw. des anfänglichen Mörteleinbringens herrschende Druck innerhalb des Längskanals beträgt weniger als 15 bar, während zum anschließenden Aufsprengen des Mörtels ein Druck von mehr als 15 bar insbesondere 60 bar bis 100 bar benötigt werden. Es ist demzufolge die Elastizität des Schlauchabschnitts der genannten Verpreßventile dahingehend bemessen, da diese erst bei dem erhöhten Zuführungsdruck öffnen, der zum Aufsprengen des Mörtels benötigt wird, unterhalb dieses Druckes hingegen im Sperrzustand verharren. Nach erfolgter Aufsprengung kann in der Folge Mörtelsuspension in auf diese Weise gebildete Spalte und Risse eingeführt und weiter in das umliegende Gebirge eingebracht werden. Als Folge des Eindringens kommt es entsprechend dem Zusammenhalt des Gebirges zu einem Auflockern desselben, so daß der Durchdringungsbereich von Mörtel und umliegenden Gebirgsschichten aufgeweitet wird. Im Ergebnis bildet sich nach Aushärtung des Mörtels ein aufgespreizter, das umliegende Gebirge tief durchdringender Verankerungsbereich aus, der eine sichere Verankerung für den Gebirgsanker bildet.

Ein Entfernen der in dem Längskanal nach anfänglichem Verfüllen des Bohrlochs verbleibenden Mörtelsuspension kann gemäß den Merkmalen der Ansprüche 23 und 24 auf unterschiedliche Weise erfolgen. Zunächst einmal kann durch einen in den Längskanal eingeführten Verdrängungskörper eine Verdrängungswirkung auf die noch flüssige Mörtelsuspension ausgeübt werden und diese über die im Bereich des Bohrkopfes befindlichen Austrittsöffnungen heraus in das umliegende Gebirge verdrängt werden. Dieser Verdrängungskörper verbleibt anschließend in dem Längskanal, und zwar in einer solchen Position, in der sämtliche Austrittsöffnungen des Bohrkopfes bzw. des bohrkopfnahen Bereiches des Ankerstangenabschnitts verschlossen sind. Er übt in Verbindung mit diesen Austrittsöffnungen somit die Funktion eines Ventils aus und ist zweckmäßigerweise derart ausgebildet, daß sich bei einer Bewegung in Richtung auf das dem Bohrkopf entfernt gelegene Ende des Injektionsbohrankers hin eine Sperrwirkung mit den Wandungen des Längskanals, somit eine Selbsthemmung, ergibt. Es ist die Endposition des Verdrängungskörpers innerhalb des Längskanals ferner derart angelegt, daß die genannten Verpreßventile radial innenseitig freigelegt sind.

Zweckmäßigerweise wird zwecks vollständiger Entfernung restlicher, noch innerhalb des Längskanals befindlicher Mörtelsuspension dieser noch ausgespült. Anstelle der nachträglichen Einführung eines Verdrängungskörpers kann im Bereich der Bohrkrone, und zwar innerhalb des Längskanals auch ein Ventil vorgesehen sein, welches nach Art eines Rückschlagventils ausgebildet ist, welches Ventil den zu Spülzwecken dienenden Austrittsöffnungen des Bohrkopfes vorgelagert ist, Dieses, unter Vorspannung stehende Ventil ist derart ausgelegt, daß es bei dem Druck öffnet, unter dem während des Bohrbetriebs Spülflüssigkeit und während des anfänglichen Bohrlochverfüllens die Mörtelsuspension strömt. Es ist dies ein solcher Druck, bei dem die Verpreßventile im Sperrzustand verharren. Im Fall der Verwendung eines solchen Ventils findet ein Entfernen der nach anfänglichem Bohrlochverfüllen innerhalb des Längskanals noch verbliebenen Mörtelsuspension ausschließlich durch Spülung statt, wobei dieses Ventil im Schließzustand verharrt, welches einen entsprechenden geringen Druck des Spülmediums voraussetzt.

Der Vorgang des mehrfachen hydraulischen Sprengens des erhärteten Mörtels oder sonstigen Mediums kann sinngemäß auch bei Injektionsrohren Anwendung finden, die hauptsächlich der Gebirgsverfestigung durch Mörteleinbringung dienen.

Die Erfindung wird im folgenden unter Bezugnahme auf das in den Zeichnungen dargestellte Ausführungsbeispiel näher erläutert werden. Es zeigen:
Fig. 1 eine schematische Darstellung einer Seitenansicht eines erfindungsgemäßen Injektionsankers;
Fig. 2 eine Detaildarstellung der Einzelheit II der Fig. 1 in teilweise geschnittener Darstellung;
Fig. 3 ein erstes Ausführungsbeispiel eines Verdrängungskörpers;
Fig. 4 ein zweites Ausführungsbeispeil eines Verdrängungskörpers;
Fig. 5 eine Schnittdarstellung eines dem Bohrkopf benachbarten Bereiches des Injektionsbohrankers;
Fig. 6 eine Schnittdarstellung einer anderen Ausführungsform eines dem Bohrkopf benachbarten Bereiches eines Injektionsankers;
Fig. 7 eine Schnittdarstellung der wesentlichen Teile einer bevorzugten Ausführungsform eines Verpreßventils;
Fig. 8 eine Ansicht einer anderen Ausführungsform eines Verpreßventils;
Fig. 9 eine Darstellung einer Variante eines Details IX der Fig. 7.

Mit 1 ist in Fig. 1 ein Injektionsbohranker bzw. ein sogenannter selbstbohrender Injektionsanker bezeichnet, der in dem gezeigten Ausführungsbeispiel aus den Ankerstangenabschnitten 2, 3 und 4 zusammengesetzt ist. Jeder Ankerstangenabschnitt ist in an sich bekannter Weise außenseitig über seine gesamte Länge mit einem Rundgewinde überzogen, welches unter anderem der Verbesserung des Formschlusses mit einem, ein Bohrloch ansonsten ausfüllenden Mörtel bzw. einem sonstigen aushärtungsfähigen Medium, z.B. Kunstharz dient.

Mit 5, 6 sind Verbindungsmuffen bezeichnet, in welche die Enden der einander gegenüberliegenden Ankerstangenabschnitte eingeschraubt sind und durch welche der Zusammenhalt der Ankerstangenabschnitte gewährleistet ist. Die Verbindungsmuffen sind als rohrartige, mit innen- und außenseitigen gewindeartigen Verformungen ausgebildete Körper ausgestaltet und es ist die Verbindungsmuffe 5 mit mehreren Abstandhaltern 7 in der Gestalt von außenseitig angeschweißten Rundeisen ausgerüstet. Mit 8 ist eine plattenartige, durchmessermäßig den Ankerstangenabschnitt 2 deutlich überragende, bohrlochsohlenseitig mit Kreuzschneiden bestückte Bohrkrone bezeichnet, die an dem Ankerstangenabschnitt 2 angeschweißt ist.

Mit 9 ist schließlich eine zum Aufschrauben auf das Ende des Ankerstangenabschnitts 4 sowie zum Zusammenwirken mit einer zeichnerisch nicht dargestellten, an sich bekannten Ankerplatte bestimmte Verspannmutter bezeichnet.

Die Ankerstangenabschnitte 2, 3 und 4 sowie die Bohrkrone 8 beinhalten einen zentralen, sich in Richtung der Achse 10 erstreckenden durchgehenden Längskanal, von dem im Bereich des Bohrkopfes weitere durchgehende Querkanäle abzweigen können. Grundsätzlich können Querkanäle auch im bohrkopfnahen Bereich des Ankerstangenabschnitts 2 vorgesehen sein. Der genannte Kanal sowie die Querbohrungen dienen in an sich bekannter Weise während des Erstellens einer Bohrung der Führung eines Spülmediums sowie nach erstellter Bohrung der Einführung einer Mörtelsuspension, eines Harzes oder eines vergleichbaren aushärtungsfähigen sonstigen, zur Herstellung eines Verbundes zwischen dem Injektionsanker 1 einerseits und den umliegenden Bohrlochwandungen andererseits geeigneten Mediums.

Der vordere, die Bohrkrone 8 tragende Ankerstangenabschnitt 2 ist in dem gezeigten Ausführungsbeispiel mit zwei, untereinander gleich beschaffenen Verpreßventilen 11 ausgerüstet. Diese Verpreßventile 11 sind entlang eines Bereiches 12 angebracht, der - ausgehend von der Bohrkrone 8 höchstens 50% der Gesamtlänge des Injektionsbohrankers 1 beträgt. Die untereinander gleich beschaffenen Verpreßventile 11 sind derart ausgebildet, daß diese ausgehend von dem Längskanal des Bohrstangenabschnitts 2 unter Druck einen Mediendurchtritt in radial auswärtiger Richtung ermöglichen - in umgekehrter Richtung, nämlich radial einwärts gerichtet hingegen als Rückschlagventile wirken.

Zur Erläuterung einer möglichen konstruktiven Ausbildung eines solchen Verpreßventils 11 wird im folgenden auf die Darstellung der Fig. 2 Bezug genommen:

Der Ankerstangenabschnitt 2 ist an der Stelle des Verpreßventils 11 mit Arretierringen 15 versehen, die auf den Ankerstangenabschnitt aufgeschoben und unter Belassung eines Abstands 14 mit letzterem verschweißt sind. In Betracht kommt jedoch auch eine Verschraubung.

Innerhalb des Abstands 14 zwischen den Arretierringen 15 befindet sich eine Querbohrung 16, und zwar vorzugsweise im Mittelabschnitt zwischen den Arretierringen 15. Ebenfalls vorzugsweise sind mehrere derartige Querbohrungen 16 - in gleichmäßiger Umfangsverteilung - vorgesehen. Diese Querbohrungen bilden eine durchgehende Verbindung zu dem genannten Längskanal und es wird ihre Bedeutung und Zweckbestimmung im folgenden noch erläutert werden.

Mit 17 ist ein, den Ankerstangenabschnitt 2 dichtend umgebender Schlauchabschnitt aus einem elastischen Werkstoff, beispielsweise Gummi bezeichnet, der sich zwischen den Arretierringen 15 erstreckt, durch welche dessen axiale Position gesichert wird. Die Dickenbemessung des Schlauchelements 17, welches zweckmäßigerweise aus einem gewebeverstärkten Gummi besteht, ist derart vorgenommen, daß dieses im wesentlichen bündig zu den Arretierringen 15 verläuft. Das System aus Arretierringen 15 und Schlauchabschnitt 17 bildet ein Verpreßventil, welches nach Art eines Rückschlagventils funktioniert, dessen Wirkungsweise im folgenden noch näher erläutert werden wird.

Der in den Zeichnungen dargestellte Injektionsbohranker ist für eine Verwendung in besonders gebrächem, kohäsionsarmem Gestein bestimmt und es wird dieser zum Setzen zunächst wie eine Bohrstange benutzt, durch deren Längskanal während des Bohrvorgangs ein geeignetes Spülmedium, z.B. Wasser strömt, welches durch die zentrale Spülbohrung der Bohrkrone 8 sowie gegebenenfalls die in diesem Bereich vornandenen weiteren Spülbohrungen austritt, in der Folge das durch die Kreuzschneiden der Bohrkrone 8 gelöste Gesteinsmaterial aufnimmt und zwischen der Innenseite des gebildeten Bohrlochs und der Außenseite der Ankerstangenabschnitte 2, 3, 4 in rückwärtiger Richtung auf die ßohrlochmündung hin ausschwemmt. Dabei wird der Fördervorgang durch die sich über die gesamte Länge des Injektionsbohrankers, einschließlich der Verbindungsmuffen 5, 6 erstreckende gewindeartige Verformung unterstützt. Entsprechend der Länge des Bohrloches sowie des Bohrfortschritts werden die Bohrstangen unter Verwendung von Verbindungsmuffen 5, 6 sowie weiterer Ankerstangenabschnitte 3, 4 verlängert, bis die endgültige Bohrlochtiefe erreicht ist. In der Folge wird über den genannten Längskanal ein aushärtbares Medium, beispielsweise eine Mörtelsuspension eingeführt, welche ihrerseits über die genannten Spülbohrungen im Bereich des Bohrkopfs austritt und hierbei teilweise in das umgebende Gebirge eindringt und teilweise entlang der Außenseite des Injektionsankers in Richtung auf die Bohrlochmündung hin strömt, wobei der hier bestehende Hohlraum verfüllt wird. Während des Spülens sowie des Verfüllens des genannten Hohlraums steht die Spülflüssigkeit bzw. die Mörtelsuspension innerhalb des Längskanals der Ankerstangenabschnitte 2, 3, 4 unter einem Druck von weniger als 15 bar, das heißt unter einem solchen Druck, bei dem die Verpreßventile 11 jedenfalls im Sperrzustand verharren. Nach Abschluß dieser ersten Phase des Ankersetzens wird durch Einführung eines im folgenden noch strukturell zu erläuternden Verdrängungskörpers in den zentralen Kanal des Ankers der in diesem verbliebene Rest an Mörtelsuspension verdrängt, indem der genannte Verdrängungskörper in Richtung auf die Bohrkrone 8 innerhalb des Injektionsankers bewegt wird. Es wird der Verdrängungskörper in jedem Fall bis in einen solchen Bereich des Injektionsankers 1 verschoben, der zwischen der Bohrkrone 8 und dem vordersten Verpreßventil 11 gelegen ist. Wesentlich für die endgültige Position des Verdrängungskörpers ist ferner, daß sämtliche der üblichen Spülbohrungen durch letzteren verschlossen werden, so daß der Längskanal in dieser Arbeitsphase einen abgeschlossenen Raum bildet. Besonders zweckmäßig ist es nach Einführen des Verdrängungskörpers die restliche, in dem Längskanal gegebenenfalls noch vorhandene Mörtelsuspension durch ein Spülmedium auszuschwemmen.

In der Folgezeit, und zwar nach einem ersten Abbinden der Mörtelsuspension, beispielsweise nach wenigstens 6 h wird über den Längskanal erneut eine Mörtelsuspension unter Druck in den Injektionsanker 1 eingeführt, welche nunmehr über die Querbohrungen 16 der Verpreßventile 11 austritt und hierbei den Schlauchabschnitt 17 entsprechend elastisch aufweitet. Die austretende Mörtelsuspension übt auf den, im Bohrloch in diesem Bereich bereits befindlichen Mörtel eine Sprengwirkung aus bzw. dringt in die so gebildeten Spalte derselben ein, so daß als Folge dieses erneuten Mörtelaustretens im Bereich der Verpreßventile der bereits vorhandene Durchdringungsbereich von Mörtel und evtl. gelösten Gebirgsanteilen aufgeweitet bzw. vergrößert wird, eine erhebliche Spreizwirkung auf die Struktur des Gesamtsystems, bestehend aus Mörtel und Gebirgsanker ausgeübt wird und so zur weiteren Sicherung der Position des Injektionsbohrankers 1 in dem Bohrloch beigetragen wird.

Alternativ kann ein Aufsprengen des Mörtels auch mit Spülflüssigkeit, z.B. Wasser durchgeführt werden, so daß erst anschließend eine Mörtelsuspension eingeführt wird.

Insbesondere bei abwärts bzw. schräg nach unten orientierten Bohrlöchern kann nach Verfüllen des Bohrlochs und Einbringen des Verdrängungskörpers sowie nachträglicher Spülung des Längskanals die innerhalb desselben verbleibende Spülflüssigkeit belassen werden, so daß eine anschließende hydraulische Sprengung des, den Injektionsbohranker innerhalb des Bohrlochs umgebenden Mörtels mittels Mörtelsuspension unter Zwischenanordnung der innerhalb des Längskanals befindlichen Flüssigkeitssäule bestehend aus Spülflüssigkeit vorgenommen werden kann.

Ist der Aufweitungsvorgang im obigen Sinne beendet bzw. wird der Zuführdruck der Mörtelsuspension innerhalb des Injektionsankers 1 reduziert, wird durch die Elastizität der Schlauchabschnitte 17 ein Rückströmen von Mörtel in den Injektionsbohranker 1 verhindert, so daß die Verpreßventile insoweit als Rückschlagventile fungieren.

Der oben dargestellte Aufweitungsvorgang kann im Bedarfsfall mehrfach wiederholt werden. Ob der Aufweitungsvorgang zu wiederholen ist, hängt von dem Ergebnis der nach bekannten Verfahren vorgenommenen Messung der Fähigkeit des Gebirgsankers zur Aufnahme von Zugkräften ab. Zu diesem Zweck wird nach einem ersten Aufweitungsvorgang, und zwar unmittelbar im Anschluß an das Schließen der Verpreßventile 11 die restliche, in dem Längskanal noch befindliche Mörtelsuspension ausgespült. Dies kann beispielsweise mittels eines Schlauches durchgeführt werden, der in den Längskanal eingeführt wird, dessen Spülflüssigkeit, z.B. Wasser, die Mörtelsuspension aufnimmt und ausschwemmt. Es wird auf diese Weise der Längskanal bis zu dem genannten Verdrängungskörper, d.h. einschließlich der Verpreßventile 11 freigelegt. Anschließend d.h. nach einem zumindest anfänglichen Abbinden der Mörtelsuspension wird der oben bereits dargelegte Schritt des Aufweitens wiederholt, d.h. es wird der, den Ankerstangenabschnitt umgebende Mörtel hydraulisch gesprengt, um anschließend weitere Mörtelsuspension in das Bohrloch einzubringen.

Es können die Verpreßventile 11 auch dazu benutzt werden, um gleichermaßen während des ersten Einbringens von Mörtelsuspension als Austrittsöffnungen für diese zur Verfügung zu stehen.

Um eine besonders zuverlässige Dichtwirkung des Verpreßventils 11 zu erreichen, kann dieses derart ausgestaltet sein, daß der Schlauchabschnitt 17 einen, aus einem relativ weichen vorzugsweise gummiartigen Werkstoff ausgebildeten Innenschlauch umgibt, der zum dichtenden Zusammenwirken mit dem Außengewinde des Ankerstangenabschnitts 2 geeignet ist und durch den äußeren Schlauchabschnitt 17 eine radiale Stützwirkung erfährt. Alternativ zur Anordnung eines Innenschlauches kann das, mit dem Schlauchabschnitt 17 zusammenwirkende Außengewinde durch Auftragen einer geeigneten Masse auch geglättet werden, wobei ein Aufvulkanisieren eines Gummiwerkstoffs grundsätzlich in Betracht kommt. Ein vergleichbarer Effekt wird erreicht, wenn an den Stellen des Ankerstangenabschnitts 2, die der Anbringung von Verpreßventilen 11 dienen, ein glatter Wandungsverlauf, somit ohne gewindeartige Verformung ansteht.

Das insoweit erfindungsgemäße Verfahren wie der zu dessen Ausführung dienende Injektionsbohranker führen somit im Ergebnis aufgrund der auf die Bohrlochwandungen ausgeübten Spreizwirkung zu einem besonders gesicherten Sitz des Ankers, gerade bei kohäsionsarmem Gebirge.

Die Fig. 3 und 4 zeigen lediglich beispielhaft mögliche Ausführungsformen eines zur Verwendung bei dem Injektionsanker bestimmten Verdrängungskörpers. So zeigt die Fig. 3 einen im wesentlichen kugelförmigen Verdrängungskörper 18, der aus einem metallischen Kern 19 besteht, der seinerseits von einer Hülle 20 aus einem elastischen Werkstoff umgeben ist. Der Verdrängungskörper ist derart bemessen, daß eine Verschiebung desselben innerhalb des Zentralkanals nur unter elastischer Verformung der Hülle 20 möglich ist, wodurch ein erheblicher Reibschluß mit den Innenwandungen der Ankerstangenabschnitte entsteht. Eine die Hülle 20 durchdringende Bohrung 21 dient dem erleichterten Verschieben des Verdrängungskörpers 18 mittels eines Stabes, der unmittelbar auf den metallischen Kern 19 einwirkt.

Fig. 4 zeigt einen Verdrängungskörper 22, der einen metallischen, zylindrischen Kern 23 und eine diesen konisch umgebende, rotationssymmetrische Hülle 24 aufweist, welch letztere wiederum aus einem elastisch verformbaren Kunststoff besteht. Hinsichtlich der Abmessungen gilt gleiches wie bei Fig. 3.

Es sind jedoch zahlreiche Abwandlungen des Verdrängungskörpers vorstellbar, insbesondere kann dieser auch außenseitig mit Borsten, Rippen oder dergleichen ausgerüstet sein, welche insbesondere in rückwärtiger Richtung in Verbindung mit der Innenseite des Längskanals eine Sperrwirkung entwickeln. Anstelle der Werkstoffpaarung Metall-Kunststoff kommt auch eine Werkstoffpaarung Hartkunststoff-Weichkunststoff in Betracht.

Fig. 5 zeigt eine mögliche Ausgestaltung des, dem Bohrkopf 8 benachbarten Bereiches. Hierin ist mit 25 ein vergleichbar kurzes Teil eines Ankerstangenabschnitts bezeichnet, der mit der plattenartigen, mit zeichnerisch nicht näher dargestellten Kreuzschneiden bestückten Bohrkrone 8 verschweißt ist. Der Ankerstangenabschnitt 25 ist seinerseits in eine Verbindungsmuffe 26 eingeschraubt und zusätzlich mit dieser verschweißt. Mit 28 ist eine zentrale, in Richtung der Achse 10 verlaufende Spülbohrung des Bohrkopfes 8 bezeichnet.

Die Verschraubung der Verbindungsmuffe 26 mit dem Ankerstangenabschnitt 25 erfolgt derart, daß über radial orientierte Spülbohrungen 27 ein ungehinderter Austritt eines Spülmediums oder auch einer Mörtelsuspension möglich ist. Die Verbindungsmuffe 26 dient im übrigen in an sich bekannter Weise der innenseitigen Verschraubung mit weiteren Ankerstangenabschnitten.

Erfindungsgemäß ist ein im Sinne obiger Ausführungen zu verwendender Verdrängungskörper derart dimensioniert, daß er in den Querschnitt 29 des Ankerstangenabschnitts 25 derart einführbar ist, daß sämtliche Spülbohrungen 27, 28 verschlossen werden.

Es ist die gezeigte Ausbildungsform des der Bohrkrone 8 benachbarten Bereiches auch unter bohr- bzw. strömungstechnischen Gesichtspunkten sehr vorteilhaft, da sich unmittelbar hinter der Bohrkrone 8 eine relativ große Hinterschneidung 30 ergibt, durch welche ein Abführen des während des Bohrvorgangs gelösten Gesteinsmaterials begünstigt wird.

In Abweichung von obigen Ausführungen ist es für die Funktion der Verdrängungskörper 18, 22 jedoch auch ausreichend, wenn diese reibschlüssig in einem Bereich 31 der Verbindungsmuffe 26 festlegbar sind, der - in Richtung des durch den Pfeil 32 charakterisierten Flusses eines Spülmediums sämtlichen Spülbohrungen 27, 28 vorgelagert ist, da grundsätzlich insbesondere die als Radialbohrungen ausgebildeten Spülbohrungen 27 in einem bohrkopfnahen Bereich, und damit auch in der Verbindungsmuffe 26 vorgesehen sein können. Wesentlich ist in diesem Fall lediglich, daß durch das Einführen des Verdrängungskörpers insoweit eine Ventilfunktion ausübbar ist, als durch diesen sämtliche der genannten Spülbohrungen verschließbar sind.

Die in Fig. 6 dargestellte Ausführungsform des bohrkopfnahen Bereichs des Injektionsbohrankers ist dahingehend abgewandelt, daß die Funktion des Sperrkörpers 18, 22 nunmehr durch einen fest eingebauten, die Funktion des Rückschlagventils erfüllenden Ventils 33 ersetzt ist. Es ist dieses Ventil - wie im folgenden noch näher dargelegt wird - derart ausgelegt, daß ein Fluß in Richtung des Pfeiles 32 ermöglicht wird, in Gegenrichtung zu dem Pfeil 32 hingegen gesperrt wird. Soweit ein Ventil zur Erfüllung dieser Funktionen geeignet ist, kann grundsätzlich jedes, wenn auch konstruktiv anders ausgebildete Ventil hier eingesetzt werden.

Das Ventil 33 besteht aus einem Ventilkörper 34, der seinerseits aus einem, zur weitestgehend dichtenden Verschraubung mit der Innenseite des Muffenteils 26 bestimten Kopfteil 35 einerseits und einem einstückig mit dem Kopfteil 35 ausgebildeten außenseitig glatten Ansatzteil 36 andererseits besteht. Das Ansatzteil 36 weist einen bedeutend geringeren Radius als das Kopfteil 35 auf, so daß sich - um das Ansatzteil 36 herum - ein Ringraum 37 ergibt.

Der Ventilkörper 34 weist eine zentrale, sich koaxial zu der Achse 10 erstreckende Bohrung 38 auf, die an ihrem, der Bohrkrone 8 zugekehrten stirnseitigen Ende verschlossen ist.

Mit 39 ist ein, aus einem elastischen Werkstoff, beispielsweise einem gummielastischen Werkstoff ausgebildeter Schlauchabschnitt bezeichnet, der das rotationssymmetrisch ausgebildete Ansatzteil 36 dichtend umgibt und im entspannten Zustand Querbohrungen 40 desselben, die in die Bohrung 38 einmünden, verschließt.

Wesentlich ist, daß der Schlauchabschnitt 39 durch seine Dickenbemessung und/oder eine zweckmäßige Werkstoffwahl derart ausgelegt ist, daß Seine Elastizität wesentlich größer ist, als diejenige des/Schlauchabschnitte 17, so daß demzufolge das Ventil 33 eine Strömung in Richtung des Pfeiles 32 bei Drücken ermöglicht, bei denen die Verpreßventile 11 im Schließzustand verbleiben.

Es handelt sich hierbei - wie eingangs bereits erwähnt - um Drücke von beispielsweise weniger als 15 bar.

Der Gebrauch eines im Sinne von Fig. 6 ausgerüsteten Injektionsbohrankers gestaltet sich wie folgt:

Es wird zunächst in an sich bekannter Weise über ein in Richtung des Pfeiles 32 strömendes Spülmedium der Injektionsanker als Bohrstange gebraucht, wobei das Spülmedium über das Ventil 33 strömt und über die Spülbohrungen 27, 28 austritt. Nach Erstellen des Bohrlochs wird in an sich bekannter Weise in Richtung des Pfeiles 32 eine Mörtelsuspension oder ein sonstiges aushärtungsfähiges Medium geführt, welches entsprechend seinem Druck ebenfalls ausschließlich über das Ventil 33 und nicht über die Verpreßventile 11 strömt, d.h. im Bereich der Spülbohrungen 27, 28 austritt und - von der Bohrlochsohle aus beginnend - das gesamte Bohrloch verfüllt.

Anschließend wird - mittels geringerem Druck - die innerhalb des Injektionsbohrankers verbliebene Mörtelsuspension ausgespült, wobei nunmehr aufgrund der die Außenseite des Schlauchabschnittes 39 beaufschlagenden Mörtelsuspension das Ventil 33 einen weiteren Fluß in Richtung des Pfeiles 32 unterbindet, wohingegen der Innenraum des Injektionsbohrankers bis zu dem Ventil 33 ausgespült ist. Es ist im übrigen dieser Spüldruck so bemessen, daß das Ventil 33 in keinem Fall öffnet. Insbesondere bei nach unten bzw. schräg nach unten verlaufenden Bohrlöchern kann die, den Injektionsbonranker ausfüllende Spülflüssigkeit in diesem verbleiben, wobei nach erfolgtem Aushärten des Mörtels diese Flüssigkeit als hydraulisches Mittel zum Aufsprengen des den Bonranker umgebenden Mörtels mittels der Verpreßventile 11 benutzt werden kann. Es wird somit die innerhalb des Bohrankers verbliebene Flüsssigkeitssäule durch sich an diese anschließenden Mörtel zum Aufsprengen benutzt, wobei der Mörtel schließlich über die Verpreßventile 11 austritt und die oben bereits geschilderte Wirkung entwickelt.

Es kann diese Ausführungsform naturgemäß auch derart benutzt werden, daß nach erfolgtem Ausspülen des Injektionsbohrankers ein Aufsprengen des Mörtels unmittelbar mittels einer Mörtelsuspension durchgeführt wird.

Man erkennt anhand obiger Ausführungen, daß der erfindungsgemäße Injektionsbohranker im wesentlichen durch zwei Ventile bzw. Ventilgruppen gekennzeichnet ist, nämlich ein, dem Bohrkopf zugeordnetes erstes Ventil 33, welches dem Spülen sowie dem anfänglichen Verfüllen des Bohrlochs dient und welches bei einem vergleichsweise geringen Druck bereits öffnet, d. h. eine Strömung in Richtung des Pfeiles 32 ermöglicht. Dieses erste Ventil ist jedoch nach dem Verfüllen und Aushärten der Mörtelsuspension funktionslos und wirkt in der Folge als Sperrkörper, der jeden weiteren Fluß über die genannten Spülbohrungen unterbindet. Es wirkt ferner während des Flusses von Spülmedium und anfänglicher Mörtelsuspension als Rückschlagventil, d.h. es unterbindet ein Rückströmen in Gegenrichtung zu dem Pfeil 32. Das genannte zweite Ventil bzw. die hier eingesetzte Gruppe von Ventilen sind die Verpreßventile, die - in Richtung des Pfeiles 32 gesehen - dem ersten Ventil vorgelagert sind und der Steuerung des Flusses über radiale Bohrungen bzw. Querbohrungen 16 dienen. Von diesen Verpreßventilen können naturgemäß mehrere vorgesehen sein und es sind auch diese Verpreßventile nach Art von Rückschlagventilen ausgebildet, deren Wesensmerkmal jedoch darin besteht, daß sie in Abkehr von dem erstgenannten Ventil erst bei einem wesentlich höheren, innerhalb des Injektionsbohrankers anstehenden Druck öffnen, welcher größer als 15 bar, beispielsweise zwischen 50 bar und 100 bar beträgt. Diese Verpreßventile sind - wie oben bereits ausgeführt - während des Spülens sowie dem anfänglichen Verfüllen des Bohrlochs aufgrund ihres hohen Öffnungsdruckes völlig funktionslos, d.h. sie befinden sich während dieser Phase im Schließzustand. Man erkennt aus diesen Ausführungen ferner, daß beide Ventile bzw. Ventilgruppen in Stömungsrichtung gesehen - als unter Federvorspannung stehende Ventile betrachtet werden können, deren Vorspannung unterschiedlich hoch bemessen ist. Es können demzufolge auch beliebige konstruktive Abwandlungen von Ventilen hier eingesetzt werden, die funktionell den dargestellten, unter Vorspannung stehenden Ventilen entsprechen.

Mit 41 ist in Fig. 7 eine Variante eines Verpreßventils bezeichnet, die aus einem mit Außengewinde versehenen Rohrelement 42 und einem, dieses koaxial umgebenden schlauchartigen Hüllkörper 43 besteht. Das Rohrelement 42 kann unmittelbar ein Teil einer Ankerstange sein - es kann sich jedoch auch um ein, zum Einbau zwischen zwei Ankerstangenabschnitte bestimmtes und ausgestaltetes Zwischenelement handeln. Der Hüllkörper besteht aus einem elastischen, vorzugsweise gummielastischen Werkstoff, der wiederum im Bedarfsfall eine Gewebeverstärkung aufweisen kann.

Mit 44 ist ein, sich radial einwärts konisch verjüngende Bohrung des Rohrelements bezeichnet, in die - durch den Hüllkörper 43 gehalten - ein kugelartiger Sperrkörper 45 eingesetzt ist. Man erkennt, daß der Sperrkörper 45 in Verbindung mit dem, diesen elastisch in die Bohrung 44 von der Außenseite des Rohrelements 42 her elastisch einpressenden Hüllkörper 43 ein federbelastetes Rückschlagventil bildet. Es ist die Federcharakteristik dieses Verpreßventils 41 durch eine entsprechende Bemessung bzw. Auslegung des Hüllkörpers 43 dahingehend ausgelegt, daß der Sperrkörper 45 entgegen der elastischen Rückstellkraft des Hüllkörpers 43 erst bei einem erhöhten Druck in radial auswärtiger Richtung aus der Bohrung 44 verdrängt wird und ein Abströmen in den Außenraum ermöglicht, der zum nachträglichen Aufsprengen eines anfänglich erhärteten, die Ankerstange außenseitig umgebenden Mörtelkörpers erforderlich ist und im übrigen funktionslos bleibt, d.h. im Schließzustand verharrt.

Der Sperrkörper 45 kann aus Metall, z.B. Stahl bestehen. Er kann jedoch auch aus einem geeigneten Kunststoff ausgebildet sein. Auch ist die Kugelform des Sperrkörpers nicht zwingend und es kann in gleicher Weise auch ein konisch ausgebildeter Körper zu diesem Zweck Verwendung finden.

Zur axialen Sicherung des Hüllkörpers 43 können wiederum in Fig. 7 zeichnerisch nicht dargestellte Arretierringe vorgesehen sein, die auf die Außenseite des Rohrelements 42 aufgeschraubt sind und sich außenseitig im wesentlichen bündig zu dem Hüllkörper 43 erstrecken. Auch kann die endgültige Montageposition dieser Arretierringe durch Verschweißung mit dem Rohrelement 42 gesichert sein.

Das im obigen Sinne komplettierte Verpreßventil 41 kann im übrigen in gleicher Weise wie das in Fig. 2 beschriebene Verpreßventil Verwendung finden.

Die in Fig. 8 gezeigte Variante eines Verpreßventils 46 ist wiederum durch ein zentrales Rohrelement 47 gekennzeichnet, welches in gleicher Weise wie das Rohrelement 42 gemäß Fig. 7 ausgebildet ist. In Abweichung von dem Rohrelement 42 ist jedoch das Rohrelement 47 durch vier, entlang einer Mantellinie angeordnete Bohrungen 48 gleicher Größe charakterisiert, welche Bohrungen wiederum eine sich radial einwärts verjüngende Ausgestaltung haben. In gleicher Weise wie bei dem in Fig. 7 gezeigten Ausführungsbeispiel ist jeder Bohrung 48 ein zeichnerisch nicht dargestellter Sperrkörper zugeordnet, der durch einen Hüllkörper 50 elastisch in der Bohrung gehalten ist. Alternativ können die Bohrungen 48 auch in unterschiedlichen Umfangswinkelpositionen zueinander angeordnet werden. Es sollten die Bohrungen 48 jedoch mit Rücksicht auf die Festigkeit des Rohrelements 42 nicht in einer gemeinsamen Querschnittsebene angeordnet sein.

Mit 51, 52 sind Rohrzylinder bezeichnet, die innen- und außenseitig mit Gewinde versehen sind, auf das Rohrlement beiderseits des Hüllkörpers 50 aufgeschraubt sind und insoweit die Funktion von Arretierringen übernehmen. Im Bedarfsfall können die Rohrzylinder 51, 52 in der endgültigen Verschraubungsposition durch Verschweißung mit dem Rohrelement 47 gesichert werden.

Das Rohrelement 47 kann hierbei ein Teil einer Ankerstange sein - es kann das Verpreßventil 46 in der in Fig. 8 gezeigten Ausführung prinzipiell jedoch auch als Zwischenelement zwischen zwei Ankerstangenenden betrachtet werden.

Ist das Rohrelement 47 als Teil der Ankerstange anzusehen, kann dieses unter Verwendung einer üblichen Kupplungsmuffe mit einem anderen Ankerstangenende verbunden werden.

Es können jedoch auch die beiden, aus den Rohrzylindern 51, 52 herausragenden Enden des Rohrlements 47 als Einschraubenden betrachtet werden, die in ein gegenüberliegendes Ankerstangenende eingeschraubt werden, welches radiale Abmessungen und ein Außengewinde aufweist, die den Rohrzylindern 51, 52 entsprechen. In diesem Fall können die Rohrzylinder 51, 52 als Teil einer Ankerstange angesehen werden und es ergibt sich in diesem Fall eine Ankerstange, die im Bereich des Verpreßventils keinerlei außenseitig auftragende Strukturelemente aufweist.

Fig. 9 zeigt einen Hüllkörper 53, der einstückig mit einem Sperrkörper 54 ausgebildet ist, der eine in etwa konische Gestalt aufweist.

Der Sperrkörper 54 ragt wiederum in eine Bohrung 55 eines den Rohrelementen 42, 47 entsprechenden Rohrelements 56 hinein und wird in dieser Position elastisch unter Vorspannung stehend gehalten. Auch bei dieser Variante der Ausbildung des Sperrkörpers können mehrere solcher Sperrkörper in einer, beispielsweise der Fig. 8 entsprechenden Konfiguration vorgesehen sein.

Der Hüllkörper 53 besteht wiederum aus einem elastischen, gegebenenfalls durch Gewebeeinlagen verstärkten Kunststoff, beispielsweise einem gummiartigen Kunststoff und ist in seiner Dicke mit Hinblick auf die oben geschilderte Funktion eines Verpreßventils hin ausgestaltet.

Der Sperrkörper 54 ist in seiner Konizität in etwa an diejenige der Bohrung 55 angepaßt, kann jedoch auch eine halbkugelartige Gestalt aufweisen.

Der Sperrkörper 54 ist in dem Ausführungsbeispiel gemäß Fig. 9 aus dem gleichen Werkstoff wie der Hüllkörper 53 ausgebildet. Zur Erhöhung der Steifigkeit des ersteren kann ein Armierungskörper in den elastischen Werkstoff eingebunden werden, beispielsweise in der Form einer Kugel oder auch Halbkugel.

Ein im Sinne der Fig. 7 bis 9 ausgebildetes Verpreßventil ist insbesondere für hohe Drücke geeignet, insbesondere wenn mehrere Verpreßvorgänge nacheinander durchgeführt werden sollen.

## Patentansprüche

1. Injektionsrohr, bestehend aus wenigstens einem, mit einer durchgehenden außenseitigen Profilierung versehenen Rohrabschnitt, durch den hindurch sich ein zentraler Längskanal erstreckt, wobei der Rohrabschnitt mit wenigstens einem, eine Strömung quer aus dem Längskanal heraus ermöglichenden Verpreßventil (11) versehen ist, das nach Art eines Rückschlagventils ausgestaltet ist, welches eine Rückströmung in Richtung des Längskanals sperrt,
- wobei der Rohrabschnitt der Ankerstangenabschnitt (2) eines aus mehreren Ankerstangenabschnitten (2,3,4) mit Verbindungsmuffen (6) bestehenden Injektionsbohrankers (1) ist,
- wobei der Längskanal in einer Bohrkrone (8) fortgeführt ist und in wenigstens eine Austrittsöffnung einmündet,
- wobei der Austrittsöffnung/den Austrittsöffnungen der Bohrkrone (8) und des bohrkronennahen Bereiches des Ankerstangenabschnitts (2) wenigstens ein Ventil (33) zugeordnet ist, welches nach Art eines Rückschlagventils ausgebildet ist, d.h. eine Strömung aus dem Längskanal heraus ermöglicht, eine RückStrömung in den Längskanal hingegen sperrt, und
- wobei das wenigstens eine Verpreßventil (11) einerseits und das wenigstens eine Ventil (33) andererseits - in Strömungsrichtung gesehen - als unter Vorspannung stehende Ventile (11,33) ausgebildet sind, und zwar mit der Maßgabe, daß das Verpreßventil (11) bei höheren Drücken als das Ventil (33) öffnet.

2. Injektionsrohr nach Anspruch 1, dadurch gekennzeichnet,
- daß die durchgehende Profilierung des Rohrabschnitts als Gewinde ausgebildet ist.

3. Injektionsrohr nach Anspruch 1 oder 2, dadurch gekennzeichnet,
- daß das der Bohrkrone (8) abgekehrte Ende des Ankerstangenabschnitts (2) in an sich bekannter Weise zum Anschrauben weiterer Ankerstangenabschnitte (3,4) bestimmt ist.

4. Injektionsrohr nach einem der Ansprüche 1 bis 3, dadurch gekennzeichnet,
- daß das Verpreßventil (11) in einem, der Bohrkrone (8) benachbarten Bereich angeordnet ist.

5. Injektionsrohr nach einem der vorangegangenen Ansprüche 1 bis 4, dadurch gekennzeichnet,
- daß mehrere Verpreßventile (11) in einem, der Bohrkrone (8) benachbarten Bereich vorgesehen sind, wobei dieser Bereich sich ausgehend von der Bohrkrone (8) über eine Länge von höchsten 50% der Gesamtlänge des Injektionsbohrankers (1) erstreckt.

6. Injektionsrohr nach einem der Ansprüche 1 bis 5, dadurch gekennzeichnet,
- das jedes Verpreßventil (11,41,46) aus wenigstens einer Bohrung (44,48,55,17) eines Rohrelements (42,47,56) oder eines Ankerstangenabschnitts (2,3, 4) besteht, welche außenseitig von einem Hüllkörper (43,50,53) oder einem Schlauchabschnitt (17) dichtend umgeben ist.

7. Injektionsrohr nach Anspruch 6, dadurch gekennzeichnet,
- daß axial beidseitig des Hüllkörpers (43,50,53) oder des Schlauchabschnitts (17) zur axialen Positionssicherung koaxiale Arretierringe (15) oder Rohrzylinder (51,52) vorgesehen sind.

8. Injektionsrohr nach Anspruch 6 oder 7, dadurch gekennzeichnet,
- daß in jeder Bohrung (44,48,55) ein Sperrkörper (45,54) angeordnet ist, der diese dichtend verschließt und durch den Hüllkörper (43,50,53) in dieser Schließposition gehalten ist.

9. Injektionsrohr nach Anspruch 8, dadurch gekennzeichnet, daß der Sperrkörper (45) als getrenntes Teil ausgebildet ist und aus Metall oder Kunststoff besteht.

10. Injektionsrohr nach Anspruch 8, dadurch gekennzeichnet, daß der Sperrkörper (54) als mit dem Hüllkörper (53) zusammenhängendes Teil ausgebildet ist.

11. Injektionsrohr nach Anspruch 10, dadurch gekennzeichnet, daß der Sperrkörper (54) als mit dem Hüllkörper (53) werkstofflich homogenes Teil ausgebildet ist.

12. Injektionsrohr nach Anspruch 10 oder 11, dadurch gekennzeichnet, daß der Sperrkörper (54) als mit dem Hüllkörper (53) werkstofflich homogenes, jedoch mit Armierungseinlagen versehenes Teil ausgebildet ist.

13. Injektionsrohr nach Anspruch 12, dadurch gekennzeichnet, daß die Armierungseinlage die Gestalt einer Kugel, Halbkugel, eines Kegels oder eines Kegelstumpfes oder dergleichen aufweist.

14. Injektionsrohr nach einem der Ansprüche 7 bis 13, dadurch gekennzeichnet,
- daß die Arretierringe (15) und die mit diesen in Verbindung stehenden Teile des jeweiligen Ankerstangenabschnitts (2,3,4) untereinander in vorzugsweise unlösbarer Verbindung stehen, insbesondere miteinander verschweißt sind.

15. Injektionsrohr nach einem der Ansprüche 7 bis 13, dadurch gekennzeichnet,
- daß die Arretierringe (15) mit den entsprechenden Abschnitten des Ankerstangenabschnitts (2,3,4) verschraubt sind.

16. Injektionsrohr nach einem der vorangegangenen Ansprüche 6 bis 15, gekennzeichnet
- durch eine glattwandige Ausgestaltung des mit dem Schlauchabschnitt (17) zusammenwirkenden Bereichs des Ankerstangenabschnitts (2).

17. Injektionsrohr nach einem der vorangegangenen Ansprüche 6 bis 15, gekennzeichnet
- durch einen aus weichem, gummiartigem Werkstoff bestehenden, innerhalb des Schlauchabschnitts (17) angeordneten weiteren Schlauchabschnitt, der zum dichtenden Anliegen auf dem Außengewinde des Ankerstangenabschnitts (2) bestimmt ist.

18. Injektionsrohr nach einem der vorangegangenen Ansprüche 1 bis 17, dadurch gekennzeichnet,
- daß das Ventil (33) aus einem, innerhalb des Längskanals - in Richtung der Strömung eines Spülmediums gesehen - vor den Austrittsöffnungen angeordneten Ventilkörper (34) besteht.

19. Injektionsrohr nach Anspruch 18, dadurch gekennzeichnet,
- daß der Ventilkörper (34) aus einem zur Befestigung an der Innenseite des Ankerstangenabschnitts (2) bestimmten Kopfteil (35) und einem, von einem Schlauchabschnitt (39) aus einem elastischen Werkstoff dichtend umgebenden, vorzugsweise einstückig mit dem Kopfteil (35) ausgebildeten Ansatzteil (36) besteht,
- daß der Ventilkörper (34) eine Längsbohrung aufweist, die mit Querbohrungen (40) zusammenwirkt, die durch den Schlauchabschnitt (39) gesperrt werden und
- daß die Längsbohrung ansonsten nur an einer Stirnseite offen ausgebildet ist.

20. Injektionsrohr nach Anspruch 19, dadurch gekennzeichnet,
- daß das Kopfteil (35) in den Ankerstangenabschnitt (2) eingeschraubt ist,
- daß der Ventilkörper (34) rotationssymmetrisch ausgebildet ist und
- daß sich die Längsbohrung in Richtung der Achse (10) erstreckt.

21. Injektionsrohr nach Anspruch 19 oder 20, dadurch gekennzeichnet,
- daß das Ansatzteil (36) radial derart bemessen ist, daß sich ein außenseitig durch die Innenseite des Ankerstangenabschnitts (2) begrenzter Ringraum (37) ergibt.

22. Verfahren zum Setzen eines Gebirgsankers unter Verwendung eines Injektionsbohrankers (1) nach einem der vorangegangenen Ansprüche 1 bis 21, wobei in einem ersten Schritt eine Bohrung unter Einsatz eines geeigneten Spülmediums erstellt wird und in einem zweiten Schritt über den Längskanal des Injektionsbohrankers (1) sowie dessen Austrittsbohrungen hindurch ein aushärtbares Medium, beispielsweise eine Mörtelsuspension in das Bohrloch eingeführt wird, welche den Ringraum zwischen der Innenseite des Bohrlochs einerseits und der Außenseite des Ankerstangenabschnitts (2,3,4) andererseits weitestgehend ausfüllt, und
- wobei in einem dritten Schritt nach Verfüllen des Ringraumes die innerhalb des Längskanals verbliebene Mörtelsuspension entfernt wird, wobei das/die Verpreßventile (11) freigelegt werden und
- fermer in einem vierten Schritt auf hydraulischem Wege über das wenigstens eine Verpreßventil (11) eine Sprengwirkung auf den, den Ankerstangenabschnitt (2) umgebenden Mörtel ausgeübt wird und Mörtelsuspension in vorhandene Spalte, Risse oder dergleichen eingepreßt wird.

23. Verfahren nach Anspruch 22, dadurch gekennzeichnet,
- daß die Entfernung der Mörtelsuspension aus dem Längskanal mittels eines Verdrängungskörpers (18, 22) durchgeführt wird, mittels welchem die Mörtelsuspension über die Austrittsöffnungen der Bohrkrone (8) sowie den bohrkronennahen Bereich des Ankerstangenabschnitts (2) verdrängt wird und
- daß nach Ausführung des dritten Schrittes der Verdrängungskörper innerhalb der Längsbohrung verbleibt.

24. Verfahren nach Anspruch 22, dadurch gekennzeichnet,
- daß die Entfernung der Mörtelsuspension aus dem Längskanal, insbesondere bei Verwendung eines Ventils (33) durch Ausspülen mittels einer geeigneten Spülflüssigkeit, z.B. Wasser durchgeführt wird.

25. Verfahren nach Anspruch 23, dadurch gekennzeichnet,
- daß im Anschluß an die Einführung des Verdrängungskörpers (18,27) der Längskanal mittels einer geeigneten Spülflüssigkeit, z.B. Wasser ausgespült wird.

26. Verfahren nach einem der Ansprüche 22 bis 25, dadurch gekennzeichnet,
- daß im Rahmen des vierten Schrittes durch Einführen von Mörtelsuspension eine Sprengwirkung auf den, den Ankerstangenabschnitt (2,3,4) umgebenden Mörtel ausgeübt wird und die Mörtelsuspension anschließend in vorhandene Spalte, Risse oder dergleichen eingepreßt wird.

27. Verfahren nach einem der Ansprüche 22 bis 25, dadurch gekennzeichnet,
- daß im Rahmen des vierten Schrittes durch Einführen einer Spülflüssigkeit, z.B. Wasser, eine Sprengwirkung auf den, den Ankerstangenabschnitt (2,3,4) umgebenden Mörtel ausgeübt wird und anschließend eine Mörtelsuspension eingeführt und in vorhandene Spalte, Risse oder dergleichen eingepreßt wird.

28. Verfahren nach einem der Ansprüche 24 bis 26, dadurch gekennzeichnet,
- daß bei mit Gefälle oder abwärts gerichteten Bohrlöchern die Spülflüssigkeit nach Vollendung des Ausspülens des Längskanals innerhalb desselben verbleibt und daß das Einführen von Mörtelsuspension im Rahmen des vierten Schrittes unter Zwischenanordnung der vorhandenen Flüssigkeitssäule bestehend aus Spülflüssigkeit erfolgt, über welche eine Sprengwirkung ausgeübt wird.

29. Verfahren nach einem der Ansprüche 26 bis 28, dadurch gekennzeichnet,
- daß im Anschluß an den vierten Schritt die innerhalb des Längskanals verbliebene Mörtelsuspension in einem fünften Schritt ausgespült wird und der genannte vierte Schritt wiederholt wird.

30. Verfahren nach Anspruch 29, dadurch gekennzeichnet, daß die fünften und vierten Schritte wenigstens einmal wiederholt werden.

## Claims

1. Injection tube consisting of at least one tube portion which is provided with a continuous external profiling, through which tube extends a central longitudinal channel, wherein the tube portion is provided with at least one injection valve (11) which renders it possible for the stream to flow transversely out of the longitudinal channel, which injection valve is in the form of a non-return valve which prevents the flow returning in the direction of the longitudinal channel,
- wherein the tube portion is the anchor rod portion (2) of an injection drilling anchor (1) which consists of a plurality of anchor rod portions (2, 3,4) having connection sleeves (6),
- wherein the longitudinal channel continues in a bore-crown (8) and issues at least into one exit orifice,
- wherein the exit orifice(s) of the bore-crown (8) and of the region close to the bore-crown of the anchor rod portion (2) is allocated at least one valve (33), which is in the form of a non-return valve, i.e. renders it possible for material to flow out of the longitudinal channel but prevents the material from flowing back into the longitudinal passage, and
- wherein at least one injection valve (11) on the one hand and at least one valve (33) on the other side - as seen in the flow direction - are in the form of pre-stressed valves (11,33) and in fact on the condition that the injection valve (11) opens at higher pressures than the valve (33).

2. Injection tube according to claim 1, characterised in that
- the continuous profiling of the tube portion is in the form of a thread.

3. Injection tube according to claim 1 or 2, characterised in that:
- the end remote from the bore-crown (8) of the anchor rod portion (2) is intended in a manner known per se for screwing on further anchor rod portions (3, 4).

4. Injection tube according to any one of claims 1 to 3, characterised in that:
- the injection valve (11) is disposed in a region adjacent to the bore-crown (8).

5. Injection tube according to any one of the preceding claims 1 to 4, characterised in that:
- a plurality of injection valves (11) are provided in a region adjacent to the bore-crown (8), wherein this region starts from the bore-crown (8) and extends over a length of a maximum 50% of the entire length of the injection drilling anchor (1).

6. Injection tube according to any one of claims 1 to 5, characterised in that:
- each injection valve (11, 41, 46) consists of at least one bore hole (44, 48, 55, 17) of a tube member (42, 47, 56) or of an anchor rod portion (2, 3, 4), which bore hole is surrounded in a sealing manner on the outside by a sleeve (43, 50, 53) or a tube portion (17).

7. Injection tube according to claim 6, characterised in that coaxial stop rings (15) or tube cylinders (51, 52) are provided axially on both sides of the sleeve (43, 50, 53) or of the tube portions (17) for the purpose of securing the axial position.

8. Injection tube according to claim 6 or 7, characterised in that:
- a blocking member (45, 54) is disposed in each bore (44, 48, 55) which encloses the said bore in a sealing manner and is held in this closing position by virtue of the sleeve (43, 50, 53).

9. Injection tube according to claim 8, characterised in that the blocking member (45) is in the form of a separate part and is made of metal or synthetic material.

10. Injection tube according to claim 8, characterised in that the blocking member (54) is in the form of a part which is connected to the sleeve (53).

11. Injection tube according to claim 10, characterised in that the blocking member (54) is in the form of a part whose material is homogenous to that of the sleeve (53).

12. Injection tube according to claim 10 or 11, characterised in that the blocking member (54) is in the form of a part whose material is homogenous with that of the sleeve (53) but the said part is provided with reinforcing inserts.

13. Injection tube according to claim 12, characterised in that the reinforcing insert is in the form of a sphere, hemisphere, cone or truncated cone or similar.

14. Injection tube according to any one of the preceding claims 7 to 13, characterised in that:
- the stop rings (15) and the parts connected thereto of the respective anchor rod portions (2, 3,4) are connected to each other preferably in such a manner as to be non-releasable, in particular welded to each other.

15. Injection tube according to any one of claims 7 to 13, characterised in that:
- the stop rings (15) are screwed to the corresponding portions of the anchor rod portions (2, 3, 4).

16. Injection tube according to any one of the preceding claims 6 to 15 characterised by:
- a smooth-walled design in the region of the anchor rod portion (2) which cooperates with the tube portion (17).

17. Injection tube according to any one of the preceding claims 6 to 15, characterised by:
- a further tube portion which consists of a soft rubber-type material and is disposed within the tube portion (17), which further tube portion is intended to lie in a sealing manner on the external thread of the anchor rod portion (2).

18. Injection tube according to any one of the preceding claims 1 to 17, characterised in that:
- the valve (33) consists of a valve body (34) which is disposed within the longitudinal channel upstream of the exit orifices as seen in the direction of the flow of a flushing medium.

19. Injection tube according to claim 18, characterised in that:
- the valve body (34) consists of a head part (35) which is intended to provide an attachment to the inner side of the anchor rod portion (2) and a projection (36) which is surrounded in a sealing manner by a tube portion (39) made from an elastic material and which projection is formed preferably as one piece with the head part (35), and
- furthermore that the valve body (34) comprises a longitudinal bore hole which cooperates with the transverse bore holes (40) which are blocked by the tube portion (39), and
- furthermore that the longitudinal bore hole is otherwise only open at one end side.

20. Injection tube according to claim 19, characterised in that:
- the head part (35) is screwed into the anchor rod portion (2), and
- furthermore that the valve body (34) is rotationally symmetrical, and
- furthermore that the longitudinal bore hole extends in the direction of the axis (10).

21. Injection tube according to claim 19 or 20 characterised in that:
- the projection (36) is dimensioned radially in such a manner that an annular chamber is produced which is delimited on the outer side by the inner side of the anchor rod portion (2).

22. Method for setting a rock anchor by using an injection drilling anchor (1) according to any one of the preceding claims 1 to 21, wherein during a first step a bore hole is produced using a suitable flushing medium and during a second step a hardening medium, for example a mortar suspension, is introduced into the bore hole by way of the longitudinal channel of the injection drilling anchor (1) as well the exit bore holes thereof, which hardening medium fills to a greatest extent the annular space between the inner side of the bore hole on the one side and the external side of the anchor rod portion (2, 3,4) on the other side and
- wherein during a third step after having filled the annular space the mortar suspension remaining within the longitudinal channel is removed, thus releasing the injection valve(s) (11) and
- moreover, during a fourth step by way of at least the one injection valve (11) an expanding effect is exerted in a hydraulic manner on the mortar surrounding the anchor rod portion (2) and a mortar suspension is pressed into the existing gap, crack or similar.

23. Method according to claim 22, characterised in that:
- the mortar suspension is removed from the longitudinal channel by means of a displacement member (18, 22), by means of which the mortar suspension is pushed out through the exit orifices of the bore-crown (8) as well as the region of the anchor rod portion (2) in the proximity of the bore-crown, and
- furthermore, that after having completed the third step, the displacement member remains within the longitudinal bore hole.

24. Method according to claim 22, characterised in that:
- the mortar suspension is removed from the longitudinal channel, in particular when using a valve (33) by virtue of being flushed out by means of a suitable flushing fluid, e.g. water.

25. Method according to claim 23, characterised in that:
- following the insertion of the displacement member (18,27), the longitudinal channel is flushed out by means of a suitable flushing fluid, e.g. water.

26. Method according to any one of claims 22 to 25, characterised in that:
- within the scope of the fourth step, an expanding effect is exerted on the mortar surrounding the anchor rod portion (2,3,4) by introducing a mortar suspension and the mortar suspension is subsequently pressed into the existing gap, crack or similar.

27. Method according to any one of claims 22 to 25, characterised in that:
- within the scope of the fourth step, an expanding effect is exerted on the mortar surrounding the anchor rod portion (2, 3,4) by virtue of introducing a flushing fluid, e.g. water and subsequently a mortar suspension is introduced and pressed into the existing gap, crack or similar.

28. Method according to any of the claims 24 to 26, characterised in that:
- in the case of a gradient or downwards directed bore holes the flushing fluid remains within the longitudinal channel after the said channel has been flushed out and that the mortar suspension is introduced within the scope of the fourth step whilst arranging in-line the existing fluid column consisting of flushing fluid by way of which an expanding effect is exerted.

29. Method according to any of the preceding claims 26 to 28, characterised in that:
- following on the fourth step the mortar suspension remaining within the longitudinal channel is flushed out during a fifth step and the said fourth step is repeated.

30. Method according to claim 29, characterised in that the fifth and fourth steps are repeated at least once.

## Revendications

1. Tuyau d'injection, composé d'au moins un segment de tuyau pourvu d'un profilage extérieur continu, à travers lequel s'étend un canal longitudinal central, le segment de tuyau étant pourvu d'au moins une soupape de compression (11) qui permet un écoulement transversal hors du canal longitudinal et qui est conçue comme une soupape anti-retour empêchant le reflux en direction du canal longitudinal, caractérisé en ce que
- le segment de tuyau est le segment de tige d'ancrage (2) d'un ancrage de forage d'injection (1) composé de plusieurs segments de tige d'ancrage (2, 3, 4) avec des manchons de raccordement (6),
- le canal longitudinal est prolongé dans une couronne de fleuret (8) et débouche dans au moins une ouverture de sortie,
- la ou les ouvertures de sortie de la couronne de fleuret (8) et de la partie du segment de tige d'ancrage (2) proche de la couronne de fleuret sont associées à au moins une soupape (33) conçue comme une soupape anti-retour, c'est-à-dire permettant l'écoulement hors du canal longitudinal mais bloquant le reflux vers le canal longitudinal, et
- la soupape de compression (11) au nombre d'une au moins, d'une part, et la soupape (33) au nombre d'une au moins, d'autre part, vues dans le sens d'écoulement, sont conçues comme des soupapes (11, 33) précontraintes, sous la condition que la soupape de compression (11) s'ouvre à une pression plus élevée que la soupape (33).

2. Tuyau d'injection selon la revendication 1, caractérisé en ce que le profilage continu du segment de tuyau est conçu comme un filetage.

3. Tuyau d'injection selon la revendication 1 ou 2, caractérisé en ce que l'extrémité du segment de tige d'ancrage (2) opposée à la couronne de fleuret (8) est destinée, de manière connue en soi, au vissage d'autres segments de tige d'ancrage (3, 4).

4. Tuyau d'injection selon l'une ou l'ensemble des revendications 1 à 3, caractérisé en ce que la soupape de compression (11) est disposée dans un secteur voisin de la couronne de fleuret (8).

5. Tuyau d'injection selon l'une ou l'ensemble des revendications 1 à 4, caractérisé en ce que plusieurs soupapes de compression (11) sont prévues dans un secteur voisin de la couronne de fleuret (8), ce secteur s'étendant à partir de la couronne de fleuret (8) sur une longueur de 50 % au maximum de la longueur totale de l'ancrage de forage d'injection (1).

6. Tuyau d'injection selon l'une ou l'ensemble des revendications 1 à 5, caractérisé en ce que chaque soupape de compression (11, 41, 46) se compose d'au moins un alésage (44, 48, 55, 17) d'un élément tubulaire (42, 47, 56) ou d'un segment de tige d'ancrage (2, 3, 4), qui est entouré à l'extérieur, de façon à assurer son étanchéité, par un corps d'enveloppe (43, 50, 53) ou un segment de tuyau (17).

7. Tuyau d'injection selon la revendication 6, caractérisé en ce qu'il est prévu dans le sens axial des deux côtés du corps d'enveloppe (43, 50, 53) ou du segment de tuyau (17), en vue de fixer la position axiale, des bagues d'arrêt (15) ou des cylindres tubulaires (51, 52) coaxiaux.

8. Tuyau d'injection selon la revendication 6 ou 7, caractérisé en ce qu'un corps d'arrêt (45, 54) est disposé dans chaque alésage (44, 48, 55) et ferme celui-ci de façon étanche, en étant maintenu dans cette position de fermeture par le corps d'enveloppe (43, 50, 53).

9. Tuyau d'injection selon la revendication 8, caractérisé en ce que le corps d'arrêt (45) est conçu comme une partie séparée et se compose de métal ou de plastique.

10. Tuyau d'injection selon la revendication 8, caractérisé en ce que le corps d'arrêt (54) est conçu comme une partie solidaire du corps d'enveloppe (53).

11. Tuyau d'injection selon la revendication 10, caractérisé en ce que le corps d'arrêt (54) est conçu comme une pièce solidaire du corps d'enveloppe (53) par son matériau.

12. Tuyau d'injection selon la revendication 10 ou 11, caractérisé en ce que le corps d'arrêt (54) est conçu comme une pièce solidaire du corps d'enveloppe (53) par son matériau, mais pourvue d'inserts de renfort.

13. Tuyau d'injection selon la revendication 12, caractérisé en ce que l'insert de renfort prend la forme d'une sphère, d'un hémisphère, d'un cône, d'un tronc de cône ou similaire.

14. Tuyau d'injection selon l'une ou l'ensemble des revendications 7 à 13, caractérisé en ce que les bagues d'arrêt (15) et les parties du segment de tige d'ancrage (2, 3, 4) correspondantes reliées à celles-ci sont reliées de préférence de manière inamovible, en particulier soudées ensemble.

15. Tuyau d'injection selon l'une ou l'ensemble des revendications 7 à 13, caractérisé en ce que les bagues d'arrêt (15) sont vissées avec les sections correspondantes du segment de tige d'ancrage (2, 3, 4).

16. Tuyau d'injection selon l'une ou l'ensemble des revendications 6 à 15, caractérisé en ce que le secteur du segment de tige d'ancrage (2) qui coopère avec le segment de tuyau (17) est conçu avec des parois lisses.

17. Tuyau d'injection selon l'une ou l'ensemble des revendications 6 à 15, caractérisé en ce qu'il comporte un autre segment de tuyau composé d'un matériau souple et caoutchouteux, disposé à l'intérieur du segment de tuyau (17) et destiné à s'appuyer de façon étanche sur le filet extérieur du segment de tige d'ancrage (2).

18. Tuyau d'injection selon l'une ou l'ensemble des revendications 1 à 17, caractérisé en ce que la soupape (33) se compose d'un corps de soupape (34) disposé à l'intérieur du canal longitudinal avant les ouvertures de sortie, vu dans le sens d'écoulement d'un liquide de lavage.

19. Tuyau d'injection selon la revendication 18, caractérisé en ce que
- le corps de soupape (34) se compose d'une partie de tête (35) destinée à être fixée sur la face intérieure du segment de tige d'ancrage (2) et d'une partie en saillie (36) entourée de façon étanche d'un segment de tuyau (39) fait d'un matériau élastique et conçue de préférence d'un seul tenant avec la partie de tête (35),
- en ce que le corps de soupape (34) présente un canal longitudinal coopérant avec des trous transversaux (40) qui sont bouchés par le segment de tuyau (39), et
- en ce que le canal longitudinal n'est par ailleurs ouvert que sur une face.

20. Tuyau d'injection selon la revendication 19, caractérisé en ce que
- la partie de tête (35) est vissée dans le segment de tige d'ancrage (2),
- en ce que le corps de soupape (34) est conçu de forme symétrique en rotation, et
- en ce que le canal longitudinal s'étend dans le sens de l'axe (10).

21. Tuyau d'injection selon la revendication 19 ou 20, caractérisé en ce que la partie en saillie (36) est dimensionnée dans le sens radial de telle sorte qu'il se crée à l'extérieur un espace annulaire (37) délimité par la face intérieure du segment de tige d'ancrage (2).

22. Procédé pour la pose d'un boulon d'ancrage, faisant appel à un ancrage de forage d'injection (1) selon l'une ou l'ensemble des revendications 1 à 21, caractérisé en ce que
- dans une première étape, un forage est réalisé en utilisant le fluide de lavage approprié et, dans une deuxième étape, un fluide durcissable, par exemple une suspension de mortier, est introduit par le canal longitudinal de l'ancrage de forage d'injection (1) et à travers ses trous de sortie, et comble dans une grande mesure l'espace annulaire entre la face intérieure du trou de forage, d'une part, et la face extérieure du segment de tige d'ancrage (2, 3, 4), d'autre part,
- en ce que dans une troisième étape, après le comblement de l'espace annulaire, la suspension de mortier restant dans le canal longitudinal est éliminée, ce qui dégage la ou les soupapes de compression (11) et
- en ce que dans une quatrième étape, par des moyens hydrauliques, un effet d'éclatement est exercé par l'intermédiaire de la soupape de compression (11) au nombre d'une au moins sur le mortier entourant le segment de tige d'ancrage (2) et une suspension de mortier est injectée dans les fissures, crevasses ou similaires.

23. Procédé selon la revendication 22, caractérisé en ce que
- l'élimination de la suspension de mortier dans le canal longitudinal est réalisée au moyen d'un corps de compression (18, 22) au moyen duquel la suspension de mortier est expulsée par les ouvertures de sortie de la couronne de fleuret (8) et le secteur du segment de tige d'ancrage (2) proche de la couronne de fleuret, et
- en ce qu'après la réalisation de la troisième étape, le corps de compression reste à l'intérieur du canal longitudinal.

24. Procédé selon la revendication 22, caractérisé en ce que l'élimination de la suspension de mortier dans le canal longitudinal, en particulier avec utilisation d'une soupape (33), est réalisée par lavage au moyen d'un liquide de lavage approprié, par exemple d'eau.

25. Procédé selon la revendication 23, caractérisé en ce qu'après l'introduction du corps de compression (18, 27), le canal longitudinal est lavé au moyen d'un liquide de lavage approprié, par exemple d'eau.

26. Procédé selon l'une ou l'ensemble des revendications 22 à 25, caractérisé en ce que dans le cadre de la quatrième étape, un effet d'éclatement est exercé par l'introduction de suspension de mortier sur le mortier qui entoure le segment de tige d'ancrage (2, 3, 4) et la suspension de mortier est ensuite injectée dans les fissures, crevasses ou similaires existantes.

27. Procédé selon l'une ou l'ensemble des revendications 22 à 25, caractérisé en ce que dans le cadre de la quatrième étape, un effet d'éclatement est exercé par l'introduction d'un liquide de lavage, par exemple d'eau, sur le mortier qui entoure le segment de tige d'ancrage (2, 3, 4) et une suspension de mortier est ensuite introduite et injectée dans les fissures, crevasses ou similaires existantes.

28. Procédé selon l'une ou l'ensemble des revendications 24 à 26, caractérisé en ce que dans les trous de forage inclinés ou orientés vers le bas, le liquide de lavage reste dans le canal longitudinal lorsque le lavage de celui-ci est terminé, et en ce que l'introduction de la suspension de mortier dans le cadre de la quatrième étape est réalisée en intercalant la colonne de liquide existante, formée de liquide de lavage, par laquelle un effet d'éclatement est exercé.

29. Procédé selon l'une ou l'ensemble des revendications 26 à 28, caractérisé en ce qu'après la quatrième étape, la suspension de mortier restant à l'intérieur du canal longitudinal est lavée et ladite quatrième étape est répétée.

30. Procédé selon la revendication 29, caractérisé en ce que la cinquième et la quatrième étape sont répétées au moins une fois.
